# EUROPÄISCHE PATENTANMELDUNG

(11) **EP 0 137 964 A2**
(43) Veröffentlichungstag der Anmeldung: **24.04.1985**
(21) Anmeldenummer: 84109815.5
(22) Anmeldetag: 17.08.1984
(51) Int. Cl.: G08G 1/097

(54) **Vorrichtung zur Signalsicherung bei Lichtzeichenanlagen**

(30) Priorität: 17.10.1983 DE 3337700
(71) Anmelder: Stührenberg, Rolf, D-4930 Detmold 18 (DE)
(72) Erfinder: Haarmann, Peter, D-4830 Gütersloh (DE)
(74) Vertreter: TER MEER - MÜLLER - STEINMEISTER & PARTNER

(57) **Zusammenfassung**

Eine Vorrichtung zur Signalsicherung bei Lichtzeichenanlagen umfaßt den einzelnen Lampen (18) der Signalgeber zugeordnete Meßwertgeber, über die Meßsignale an eine Überwachungslogik (10) übermittelt werden, die die Lichtzeichenanlage abschaltet, sobald ein Fehler auftritt. Erfindungsgemäß ist die Logik (10) ein Mikroprozessor, der über einen Datenbus (12) und einen Adressenbus (14) mit den Meßwertgebern (16) verbunden ist. Die Signalsicherungs-Vorrichtung kann durch Programmierung des Mikroprozessors (10) an die jeweiligen Besonderheiten der Lichtzeichenanlage angepaßt werden, ohne daß eine spezielle Verdrahtung erforderlich ist.

## Beschreibung

Die Erfindung betrifft eine Vorrichtung zur Signalsicherung bei Lichtzeichenanlagen, mit den Lampen der einzelnen Signalgeber zugeordneten Meßwertgebern und einer die Meßsignale der Meßwertgeber aufnehmenden Logik zum sofortigen Abschalten der Lichtzeichenanlage bei Auftreten eines Fehlers.

Bei Lichtzeichenanlagen zur Regelung des Straßenverkehrs ist es aus Sicherheitsgründen erforderlich, die von den einzelnen Signalgebern (Ampeln) erzeugtenSignalbilder fortlaufend zu überwachen. Falls ein sogenannter Lampenfehler auftritt, d.h., falls beispielsweise die Rot-Lampe eines Signalgebers ausfällt, so muß die Lichtzeichenanlage sofort abgeschaltet oder auf ein Notprogramm (gelbes Blinklicht an den nicht vorfahrtberechtigten Straßen) umgeschaltet werden. Entsprechendes gilt, wenn ein sogenannter Verriegelungsfehler auftritt, d..h., wenn beispielsweise die Ampeln zweier sich kreuzender Straßen gleichzeitig auf Grün geschaltet sind. Die Überwachung der Lichtzeichenanlage auf Lampen- und/oder Verriegelungsfehler wird als Signalsicherung bezeichnet.

Eine Vorrichtung zur Signalsicherung umfaßt eine Anzahl von Meßwertgebern, die den einzelnen Lampen der Lichtzeichenanlage zugeordnet sind und deren jeweiligen Zustand abtasten. Üblicherweise wird bei den Rot-Lampen der durch die Lampe fließende Strom und bei den Gelb- und Grün-Lampen der an der Lampe anliegende Spannungspegel abgetastet.

Bei herkömmlichen Signalsicherungs-Vorrichtungen sind die Meßwertgeber an eine verdrahtete Logik angeschlossen, die bei Auftreten eines Fehlers ein Fehlersignal an die Steuerung der Lichtzeichenanlage liefert. Die Verdrahtung dieser Logik ist jeweils den besonderen Gegebenheiten der betreffenden Lichtzeichenanlage angepaßt. Dies hat den Nachteil, daß bei der Installation einer neuen Lichtzeichenanlage oder bei der Erweiterung oder Änderung einer bestehenden Anlage die Logik jeweils neu verdrahtet werden muß.

Der Erfindung liegt die Aufgabe zugrunde, eine Vorrichtung zur Signalsicherung zu schaffen, bei der die Verdrahtung der Logik unabhängig von der jeweiligen Art der Lichtzeichenanlage ist.

Diese Aufgabe wird erfindungsgemäß dadurch gelöst, daß die Logik ein-Mikroprozessor ist, der über einen Adressenbus und einen Datenbus mit den Meßwertgebern in Verbindung steht. Die Meßdaten der Meßwertgeber werden von dem Mikroprozessor seriell abgefragt und über den gemeinsamen Datenbus übermittelt. Da der Meßwertgeber die Meßdaten periodisch in rascher Folge abfragt und verarbeitet, erfolgt eine quasi-kontinuierliche Überwachung der Meßdaten, so daß ein eventuell auftretender Fehler sofort erkannt werden kann. Die Verdrahtung des Daten-Busses und des Adressen-Buses ist für alle Arten von Lichtzeichenanlagen gleich,und die Anpassung an die jeweiligen Besonderheiten der Lichtzeichenanlage erfolgt über die Anwender-Programmierung des Mikroprozessors.

Bevorzugt ist den Lampenschaltern eines jeden Signalgebers ein bestimmter Steckplatz auf einer die Signalsicherungs-Logik aufnehmenden Platine zugeordnet, und jedem Steckplatz ist eine bestimmte Adresse zugeordnet, so daß der Mikroprozessor das Signalbild jedes einzelnen Signalgebers durch Aufruf der entsprechenden Adresse abfragen kann.

Im folgenden wird ein bevorzugtes Ausführungsbeispiel der Erfindung anhand der Zeichnung näher erläutert.

Die einzige Figur zeigt ein Blockschaltbild einer erfindungsgemäßen Vorrichtung zur Signalsicherung.

Ein Mikroprozessor 10 ist über einen Datenbus 12 und einen Adressenbus 14 mit einer Anzahl von Signalgeber-Steuereinheiten 16 verbunden. Jede der Steuereinheiten 16 umfaßt einen durch eine nicht gezeigte Steuerung gesteuerten Lampen-Schalter, der die Rot-, Gelb- und Grün-Lampen 18 des betreffenden Signalgebers schaltet, und Meßwertgeber, die den jeweiligen Zustand der Lampen 18 abtasten. Die Spannungsversorgung für die Rot- und Grün-Lampen erfolgt über Leitungen 20,22 und die Spannungsversorgung für die Gelb-Lampen über eine Leitung 24 und die Leitung 22. In der Leitung 20 für die Rot- und Grün-Lampen ist ein Relais 26 vorgesehen, das durch einen Ausgang des Mikroprozessors 10 gesteuert wird.

Ein weiterer Ausgang des Mikroprozessors 10 ist mit einer Fehler-Anzeige 28 verbunden.

Jeder der Steuereinheiten 16 ist dadurch, daß sie auf einem bestimmten Steckplatz einer Platine gesteckt wird, die Adresse dieses Steckplatzes (Steckplatzadresse) zugewiesen.

Der Mikroprozessor 10 umfaßt eine Zentraleinheit, einen elektrisch programmierbaren Festwertspeicher (EPROM) und einen Speicher mit wahlfreiem Zugriff (RAM). In dem Festwertspeicher sind ein Grundprogramm und die jeweiligen Anwenderdaten gespeichert. Der RAM-Speicher dient zur Speicherung von bei der Datenverarbeitung in der Zentraleinheit anfallenden Zwischenergebnissen.

Wenn der Mikroprozessor 10 durch ein Signal der Steuerung der Lichtzeichenanlage aktiviert wird, so ruft er nacheinander die Meßdaten von den Meßwertgebern der einzelnen Steuereinheiten 16 ab und überprüft entsprechend dem Anwenderprogramm, ob ein Lampen- oder Verriegelungsfehler vorliegt. Die Werte einer bestimmten Steuereinheit werden abgetastet, indem deren Adresse über den Adressenbus aufgerufen wird. Die Steuereinheit meldet daraufhin zunächst ihre Adresse über den Datenbus an den Mikroprozessor zurück. Auf diese Weise kann abgetastet werden, ob der aufgerufene Steckplatz auch tatsächlich belegt ist. Unterbleibt die Rückmeldung, so erzeugt der Mikroprozessor ein Fehlersignal.

Nach der Rückmeldung der Adresse werden die Meßdaten der Meßwertgeber der aufgerufenen Steuereinheit über den Datenbus an den Mikroprozessor übermittelt. Jede Steuereinheit weist eine Selektierungslogik auf, die anhand eines von dem Mikroprozessor erzeugten binären Signals entscheidet, ob die Steckplatzadresse oder die Meßdaten über den Datenbus übermittelt werden.

Stellt der Mikroprozessor nach dem Aufruf sämtlicher Steuereinheiten 16 keinen Fehler fest, so beginnt der Abfragezyklus von neuem. Solange kein Fehler festgestellt wird, erzeugt der Mikroprozessor 10 an seinem mit dem Relais 26 verbundenen Ausgang ein Rechtecksignal mit einer Frequenz von 100 Hz. Stellt der Mikroprozessor 10 einen Fehler fest, so wird das 100 Hz-Signal unterbrochen.

Eine nicht gezeigte Auswerteschaltung, die beispielsweise. ein Monoflop, Siebkondensatoren und einen Gleichrichter umfaßt, hält das Relais 26 geschlossen, solange das 100 Hz-Signal vorliegt. Bleibt das Signal aus oder weicht die Frequenz um einen bestimmten Betrag nach oben oder unten von dem Wert 100 Hz ab, so fällt das Relais 26 ab, und sämtliche Rot- und Grün-Lampen werden abgeschaltet.

Die Verwendung eines Signals mit einer vorgegebenen Frequenz (100 Hz) als Fehlersignal hat gegenüber der Verwendung eines logischen Signals den Vorteil, daß die Fehlermeldung auch dann zuverlässig erfolgt, wenn beispielsweise infolge eines Kurzschlusses der Ausgang des Mikroprozessors ständig auf logisch H oder L gehalten wird. Von den Lampenschaltern werden ebenfalls nur Wechselspannungen übertragen. Wenn keine Wechselspannung an den Lampenschalter anliegt, wird das Relais 26 ebenfalls abgeschaltet.

Wenn der Mikroprozessor 10 einen Fehler erkennt, so wird zusätzlich zu dem Signal an das Relais 26 ein Signal an die Fehler-Anzeige 28 geliefert, das dem Überwachungspersonal anzeigt, um welche Art von Störung es sich handelt. Gleichzeitig wird ein Signal an die Steuerung der Lichtzeichenanlage geliefert, die daraufhin über die Leitung 24 die Gelb-Lampen derart steuert, daß an den nicht vorfahrtberechtigten Straßen ein gelbes Warnblinklicht erzeugt wird.

## Patentansprüche

1. Vorrichtung zur Signalsicherung bei Lichtzeichenanlagen, mit den Lampen der einzelnen Signalgeber zugeordneten Meßwertgebern und einer die Meßsignale der Meßwertgeber aufnehmenden Logik zum sofortigen Abschalten der Lichtzeichenanlage bei Auftreten eines Fehlers, dadurch gekennzeichnet, daß die Logik ein Mikroprozessor (10) ist, der über einen Adressenbus (14) und einen Datenbus (12) mit den Meßwertgebern in Verbindung steht.

2. Vorrichtung nach Anspruch 1, dadurch gekennzeichnet, daß jeweils dan Meßwertgebern eines Signalgebers ein bestimmter Steckplatz mit einer bestimmten, durch den Mikroprozessor (10) aufrufbaren Steckplatzadresse zugeordnet ist.

3. Vorrichtung nach Anspruch 2, dadurch gekennzeichnet, daß jedem Signalgeber eine Selektierungslogik zugeordnet ist, die entsprechend dem Zustand eines binären Signals des Mikroprozessors entweder die betreffende Steckplatzadresse oder die Meßsignale der Meßwertgeber an den Datenbus (12) übermittelt.

4. Vorrichtung nach einem der vorhergehenden Ansprüche, dadurch gekennzeichnet, daß der Mikroprozessor bei fehlerfreiem Betrieb der Lichtzeichenanlage ein Impulssignal mit einer vorgegebenen Frequenz an ein Relais (26) liefert und daß das Relais (26) die Rot- und Grün-Lampen der Lichtzeichenanlage abschaltet, wenn die Frequenz des Mikroprozessor-Signals von dem vorgegebenen Wert abweicht.

5. Vorrichtung nach einem der vorhergehenden Ansprüche, gekennzeichnet durch eine mit einem Ausgang des Mikroprozessors verbundene Fehler-Anzeige (28) zur Anzeige der Art des aufgetretenen Fehlers.
